# EUROPÄISCHE PATENTANMELDUNG

(11) **EP 1 329 865 A1**
(43) Veröffentlichungstag der Anmeldung: **23.07.2003**
(21) Anmeldenummer: 02405037.9
(22) Anmeldetag: 22.01.2002
(51) Int. Cl.: G09F 3/02

(54) **Bedruckter Gegenstand**

(71) Anmelder: Alcan Technology & Management AG, 8212 Neuhausen am Rheinfall (CH)
(72) Erfinder: Hallett, Wayne, Sommerset BA5 2BQ (GB)

(57) **Zusammenfassung**

Ein Laminat (10) weist wenigstens eine mit einer Druckfarbe (18,22) bedruckte Fläche, auf wobei die Farbe (18,22) der bedruckten Fläche in normalem Licht sichtbar ist. Die Fläche ist zusätzlich mit einem in normalem Licht transparenten und in ultraviolettem (UV) Licht farbig fluoreszierenden Lack (16,20) bedruckt. Auf diese Weise wird ein bei Tageslicht sichtbares Farbmuster im UV-Licht auch in der Dunkelheit erkennbar.

## Beschreibung

Die Erfindung betrifft einen Gegenstand mit wenigstens einer mit einer Druckfarbe bedruckten Fläche, wobei die Farbe der bedruckten Fläche in normalem Licht sichtbar ist.

Getränkedosen und -flaschen sind oft mit einem charakteristischen Farbmuster bedruckt, welches dem Konsumenten sofort ins Auge springt und ihn zum Kauf bzw. zur Konsumation des Produktes animiert.

In dunkeln Lokalitäten wie z.B. in Nachtclubs und Bars sind die in normalem Licht gut sichtbaren Farbmuster oft nur schwach erkennbar.

Der Erfindung liegt die Aufgabe zugrunde, einen Gegenstand der eingangs genannten Art so auszugestalten, dass ein in normalem Licht erkennbares Farbmuster auch in dunkler Umgebung sichtbar wird.

Zur erfindungsgemässen Lösung der Aufgabe führt, dass die Fläche zusätzlich mit einem in normalem Licht transparenten und in ultraviolettem (UV) Licht farbig fluoreszierenden Lack bedruckt ist.

Bei einer ersten bevorzugten Ausführungsform sind die Druckfarbe und der im UV-Licht farbig fluoreszierende Lack übereinander gedruckt. In gewissen Fällen ist es aber auch denkbar, dass die Druckfarbe und der im UV-Licht farbig fluoreszierende Lack als Mischung aufgedruckt sind.

In vielen Fällen ist es wünschenswert, dass ein bestimmtes, im sichtbaren Licht erkennbares Farbmuster im wesentlichen identisch ist mit dem Farbmuster, welches sich im UV-Licht zeigt. Um diesen Effekt zu erzielen, wird deshalb für jede Druckfarbe der im UV-Licht farbig fluoreszierende Lack so ausgewählt, dass er im UV-Licht eine im wesentlichen gleiche Farbe wie die Druckfarbe im normalen Licht hat.

Der erfindungsgemässe Gegenstand kann beispielsweise ein aus zwei Kunststofffilmen zusammengefügtes Laminat sein, wobei einer der beiden Kunststofffilme auf der gegen die Innenseite des Laminates gerichtete Seite bedruckt ist.

Bei einem besonders bevorzugten Laminat ist wenigstens einer der beiden Kunststofffilme aus heiss schrumpfbarem orientiertem Polypropylen.

Die bedruckten Folienlaminate eignen sich insbesondere zum Etikettieren von Behältern wie Getränkedosen und -flaschen.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt schematisch in
- - Fig. 1: einen Querschnitt durch ein bedrucktes Laminat.

Ein in Fig. 1 gezeigtes Laminat 10 weist folgenden Aufbau auf:
- 12: transparente, heiss schrumpfbare Folie aus orientiertem Polypropylen, 15 µm dick
- 14: erste Druckfarbe, beispielsweise schwarz
- 16: transparenter Lack mit einer zweiten, im UV-Licht fluoreszierenden und beispielsweise als rot erscheinenden Farbe
- 18: zweite Druckfarbe, beispielsweise rot
- 20: transparenter Lack mit einer dritten, im UV-Licht fluoreszierenden und beispielsweise als gelb erscheinenden Farbe
- 22: dritte Druckfarbe, beispielsweise gelb
- 24: vierte Druckfarbe, beispielsweise weiss, mit einem im UV-Licht fluoreszierenden Aufheller
- 26: Klebstoffschicht
- 28: weisse opake Folie aus orientiertem cavitated Polypropylen, 30 µm dick

Die transparente, heiss schrumpfbare Folie12 ist die für den Betrachter sichtbare Seite des Laminates 10. Die weisse opake Folie 28 ist die Seite des Laminates 10, die später z.B. gegen die Oberfläche eines zu etikttierenden Behälters gerichtet ist.

Da die gegen die Innenseite des Laminates 10 gerichtete Seite der transparenten Folie 12 bedruckt wird, ist es selbstverständlich, dass zuerst der im UV-Licht farbig fluoreszierende Lack 16, 20 und erst danach die entsprechende Druckfarbe 18, 22 aufgetragen wird.

Das Bedrucken der transparenten, heiss schrumpfbaren Folie 12 und das Herstellen des Laminates 10 kann auf konventionelle Art erfolgen.

Beim ersten Druckvorgang wird die erste Druckfarbe 14, in vielen Fällen schwarz, aufgetragen. Mit der ersten Druckfarbe werden auch Druckmarken für die nachfolgenden Druckvorgänge gesetzt. In nachfolgenden Schritten werden definierte Oberflächenbereiche mit Farben bedruckt, wobei jeweils der im UV-Licht fluoreszierende Lack 16, 20 und anschliessend die entsprechende Druckfarbe 18,22 genau übereinander liegend aufgetragen wird. In dem in Fig. 1 gezeigten Ausführungsbeispiel ist die vierte Druckfarbe 24 weiss und enthält einen im UV-Licht fluoreszierenden Aufheller.

Die bedruckte transparente und heiss schrumpfbare Folie 12 wird mittels eines handelsüblichen Klebstoffes 26 mit der weissen opaken Folie 28 laminiert.

Das in Fig. 1 beschriebene Laminat ist besonders geeignet zur Etikettierung von Getränkedosen. Zu diesem Zweck wird das Laminat in Rollenform geliefert und kann auf einer Standardetikettiermaschine auf die Umfangsseite der Dosen aufgebracht werden. Zur Fixierung wird ein üblicher Heissschmelzkleber verwendet. Die Dosen werden anschliessend heisser Luft ausgesetzt, wobei die transparente orientierte Polypropylenfolie schrumpft und sich hierbei eng an die Dosenoberfläche anlegt. Das Schrumpfen der Folie bewirkt, dass das Laminat die Oberflächenkonturen der Dose annimmt.

Das Laminat muss den heissen Abfüllbedingungen des Produktes und der Feuchtigkeit während des Verpackungsprozesses standhalten. Der erfindungsgemässe Laminataufbau erfüllt diese Bedingungen.

Die im UV-Licht farbig fluoreszierenden Lacke 16, 20 sind im normalen Licht transparent. Beim Bestrahlen mit UV-Licht wird sichtbares Licht ausgestrahlt, so dass unter diesen Bedingungen eine Farbe erkennbar wird. Die Farbe des ausgestrahlten Lichtes kann in bekannter Weise durch eine entsprechende Lackformulierung eingestellt werden, so dass der Lack 16 unter UV-Bestrahlung beispielsweise rot und der Lack 20 beispielsweise gelb erscheint.

Im vorliegenden Beispiel sind die Lacke 16, 20 und die entsprechenden Druckfarben 18, 22 exakt (in register) übereinander gedruckt. Das Design einer mit dem aufgeschrumpftem Laminat 10 versehenen Getränkedose erscheint daher im Tageslicht normal bedruckt. Das Design wird jedoch hell fluoreszierend, wenn die Dose der Strahlung einer UV-Lichtquelle ausgesetzt ist. Dies hat eine beträchtliche Wirkung auf den Konsumenten und kann beispielsweise zu einem Umsatz derartiger Getränkedosen und Nachtclubs und Bars führen.

## Patentansprüche

1. Gegenstand mit wenigstes einer mit einer Druckfarbe (18,22) bedruckten Fläche, wobei die Farbe der bedruckten Fläche in normalem Licht sichtbar ist,
**dadurch gekennzeichnet, dass**
die Fläche zusätzlich mit einem in normalem Licht transparenten und in ultraviolettem (UV) Licht farbig fluoreszierenden Lack (16,20) bedruckt ist.

2. Gegenstand nach Anspruch 1, **dadurch gekennzeichnet, dass** die Druckfarbe (18,22) und der im UV-Licht farbig fluoreszierende Lack (16,20) übereinander gedruckt sind.

3. Gegenstand nach Anspruch 1, **dadurch gekennzeichnet, dass** die Druckfarbe (18,22) und der im UV-Licht farbig fluoreszierende Lack (16,20) als Mischung aufgedruckt sind.

4. Gegenstand nach einem der Ansprüche 1 bis 3, **dadurch gekennzeichnet, dass** der im UV-Licht fluoreszierende Lack (16,20) im UV-Licht eine im wesentlichen gleiche Farbe wie die Druckfarbe (18,22) im normalen Licht zeigt.

5. Gegenstand nach einem der Ansprüche 1 bis 4, **dadurch gekennzeichnet, dass** der Gegenstand ein aus zwei Kunststofffilmen (12,28) zusammengefügtes Laminat (10) ist, wobei wenigstens einer der beiden Kunststofffilme (12,28) transparent ist und auf der gegen die Innenseite des Laminates gerichteten Seite bedruckt ist.

6. Gegenstand nach Anspruch 5, **dadurch gekennzeichnet, dass** wenigstens einer der beiden Kunststofffilme (12,28), vorzugsweise der transparente und bedruckte Kunststofffilm (12), aus heiss schrumpfbarem, orientiertem Polypropylen ist.

7. Verwendung eines Laminates (10) nach Anspruch 5 oder 6 zum Etikettieren von Behältern wie Getränkedosen und -flaschen.
